# EUROPÄISCHE PATENTSCHRIFT

(11) **EP 0 795 726 B1**
(45) Veröffentlichungstag und Bekanntmachung des Hinweises auf die Patenterteilung: **10.10.2001**
(21) Anmeldenummer: 97100645.7
(22) Anmeldetag: 16.01.1997
(51) Int. Cl.: F25B 39/02

(54) **Kombinierter Verdampfer für das Gefrier- und das Kühlfach eines Haushaltskühlgeräts**
Combined evaporator for freezing and refrigeration compartment of domestic refrigerator
Evaporateur combiné d'un compartiment de congélation et d'un compartiment de réfrigération d'un réfrigérateur ménager

(30) Priorität: 12.03.1996 DE 29604586 U
(43) Veröffentlichungstag der Anmeldung: 17.09.1997
(73) Patentinhaber: LIEBHERR-HAUSGERÄTE GMBH, 88416 Ochsenhausen (DE)
(72) Erfinder: Schmid, Eugen, 88400 Biberach (DE)
(74) Vertreter: Gossel, Hans K., Dipl.-Ing.

(56) Entgegenhaltungen:
- EP-A- 0 464 711
- EP-A- 0 547 310
- DE-A- 2 936 140
- DE-A- 4 420 842
- DE-B- 1 045 430
- DE-U- 29 604 586
- US-A- 2 622 412

## Beschreibung

Die Erfindung betrifft einen kombinierten Verdampfer für das Gefrier- und das Kühlfach eines Haushaltskühlgeräts, der sich über fünf Seiten des Gefrierfachs erstreckt.

Kombinierte Verdampfer für Gefrierfächer, die die Lagerfächer für Gefriergut bilden, und die Kühlfächer von Kühlgeräten sind grundsätzlich so konzipiert, daß sie von jeweils einem Kältemittelkanal durchzogen werden, der meanderförmige Abschnitte besitzt, wobei die Flächen der Verdampferabschnitte und die Länge der in diesen verlaufenden Abschnitte der Kühlmittelkanäle derart aufeinander abzustimmen sind, daß bezogen auf die relative Einschaltdauer des Kompressors den Gefrier- und Kühlfächern jeweils die benötigte Kälteleistung in der Weise zugeführt wird, daß weder die Gefrierfächer zu warm noch die Kühlfächer zu kalt werden. Aus diesem Grunde müssen die den Gefrier- und Kühlfächern zugeordneten Abschnitte der Verdampfer und die in diesen verlaufenden Abschnitte der Kältemittelkanäle so bemessen und aufeinander abgestimmt sein, daß den Fächern möglichst genau die richtige Kälteleistung zugeführt wird.

Ein aus DE-44 20 842 A1 bekannter Verdampfer der eingangs angegebenen Art ist aus einem Zuschnitt gebogen, der aus zwei nebeneinanderliegenden Rechtecken besteht, von denen ein Rechteck langgestreckt und schmaler und das andere breiter und kürzer ausgebildet ist. Das schmalere Rechteck wird um drei Biegelinien gebogen, so daß sich die Verdampferabschnitte ergeben, die sich über die Seiten, den Boden und die Decke des Gefrierfachs erstrecken. Das breitere Rechteck enthält den Verdampferabschnitt, der sich über die Rückseite des Gefrierfachs erstreckt, und den mit diesem über einen Verbindungssteg verbundenen Verdampferabschnitt für das Kühlfach, wobei der Verdampferabschnitt der Rückseite mit einer Schmalseite mit einer Seite des Verdampferabschnitts verbunden ist, der sich über eine Seite des Gefrierfachs erstreckt. Aufgrund seiner Konfiguration läßt sich dieser bekannte Zuschnitt nicht mit einer besonders günstigen Anordnung des Verlaufs des Kältemittelkanals versehen.

Aufgabe der Erfindung ist es daher, einen Zuschnitt für einen Verdampfer der eingangs angegebenen Art zu schaffen, in dem sich die einzelnen Abschnitte des Kältemittelkanals in günstiger Form und vorzugsweise im wesentlichen symmetrisch anordnen lassen. Weiterhin soll ein Zuschnitt geschaffen werden, der sich materialsparend herstellen und in einfacher und günstiger Weise in die erforderliche Form biegen läßt.

Erfindungsgemäß wird diese Aufgabe durch einen kombinierten Verdampfer für das Gefrier- und das Kühlfach eines Haushaltskühlgeräts, der sich über fünf Seiten des Gefrierfachs erstreckt, gelöst, der aus einer mit Kältemittelkanälen versehenen zweilagigen Blechplatine in der Gestalt eines H-förmigen Zuschnitts, an deren einen Seitenteil in Verlängerung des verbreiterten Mittelstegs der Platinenteil für das Kühlfach angeschlossen ist, der durch einen das Seitenteil durchsetzenden und mit Freischnitten versehenen schmaleren Verbindungssteg mit dem Mittelsteg verbunden ist, gelöst, wobei die Seitenteile etwa rechtwinkelig vom dem Mittelsteg und von diesen die den Mittelsteg überragenden Schenkel etwa rechtwinkelig in Richtung aufeinander zu abgebogen sind. Der erfindungsgemäße Zuschnitt der Platine, aus dem der Verdampfer gebogen ist, zeichnet sich durch eine einfache symmetrische Form aus, in dem die einzelnen Abschnitte des Kältemittelkanals mit einem für die Übertragung der Kälteleistung günstigen Verlauf angeordnet sind.

Da die Kältemittelkanäle in den Biegezonen eine gewisse Verengung erfahren, sind diese in den Biegezonen zweckmäßigerweise in zwei zueinander parallele Kanalabschnitte verzweigt.

Ein Ausführungsbeispiel der Erfindung wird nachstehend anhand der Zeichnung näher erläutert. In dieser zeigt
- Fig. 1: den Zuschnitt der Platine in ungebogener Form und
- Fig. 2: eine perspektivische Ansicht der Platine nach Fig. 1, die in ihre Verdampferabschnitte für das Sternefach und das Kühlfach gebogen ist.

Die aus Fig. 1 ersichtliche Platine besteht aus einer doppellagigen Blechplatte, vorzugsweise aus Aluminium oder einer Aluminiumlegierung. Die Blechplatten sind miteinander verbunden und zwischen den Blechplatten ist durch Wölbung mindestens einer Blechplatte der Kühlmittelkanal gebildet. Derartige Verdampferplatinen sind üblicher Art und werden daher ihrem grundsätzlichen Aufbau nach nicht näher beschrieben.

Die Platine 1 besteht aus einem Zuschnitt, deren den Verdampferabschnitt für das Gefrierfach bildender Hauptteil H-förmig ausgebildet ist. Dieser H-förmige Teil besteht aus einem breiten Mittelsteg 2, der von Seitenteilen 3, 4 eingefaßt ist, deren Endbereiche den Mittelsteg überragende Schenkel 5, 6, 7, 8 bilden.

Mit dem Mittelsteg 2 ist durch einen Verbindungssteg 9 ein rechteckiger Verdampferabschnitt 10 verbunden, der in Verlängerung des Mittelstegs 2 angeordnet ist und etwa die gleiche Breite aufweist wie dieser. Dieser Verdampferabschnitt 10 bildet das Verdampferteil für das Kühlfach. Der Verbindungssteg 9 durchsetzt das Seitenteil 4 mittig und ist von diesem durch Freischnitte getrennt. Der Verbindungssteg 9 kann auch außermittig angeordnet werden. Der Verdampferabschnitt 10 ist von dem Seitenteil 7 an den Seiten durch einen Freischnitt getrennt, der die Breite a aufweist.

Aus dem Zuschnitt nach Fig. 1 werden die auf Fig. 2 ersichtlichen Verdampferabschnitte für das Gefrierfach und das Kühlfach gebogen. Die Biegelinien sind in Fig. 1 durch strichpunktierte Linien 12 angedeutet. In dem Bereich der Biegelinien sind die diese durchsetzenden Abschnitte des Kühlmittelkanals 13 durch Verzweigungen in zwei zueinander parallele Kanalabschnitte 14 aufgeteilt.

Aus Fig. 2 ist eine perspektivische Darstellung der in seine endgültige Form gebogenen Platine nach Fig. 1 ersichtlich. Der Verdampferabschnitt für das Gefrierfach besteht seiner grundsätzlichen Form nach aus einem kastenförmigen Gehäuse, das an der Seite der Tür des Gefrierfachs offen ist. Die Rückseite des Verdampferteils für das Gefrierfach besteht aus dem Mittelsteg 2 der Platine. Die Boden- und Deckseiten sind durch die Mittelteile der Seitenteile 3, 4 gebildet. Von diesen sind die Schenkel 5, 6 und 7, 8 aufeinander zu abgebogen, so daß diese sich über die Seiten des Gefrierfachs erstrecken. Der mit dem Steg 9 verbundene Verdampferabschnitt 10 für das Kühlfach befindet sich in der dargestellten Weise unterhalb des Verdampferteils für das Gefrierfach, wobei der Verbindungssteg 9 die isolierende Wand zwischen dem Gefrierfach und dem Kühlfach durchsetzt.

Die Verdampferabschnitte können in dem Gefrier- und Kühlfach freiliegen oder aber auch hinter den Wänden des Gefrier- und Kühlfachs eingeschäumt sein.

## Patentansprüche

1. Kombinierter Verdampfer für das Gefrier- und das Kühlfach eines Haushaltskühlgeräts, der sich über fünf Seiten des Gefrierfachs erstreckt und aus einer mit Kältemittelkanälen versehenen zweilagigen Blechplatine (1) gebogen ist,
wobei der Platinenteil (10) für das Kühlfach mittig durch einen Verbindungssteg (9) mit einer Seite des die Rückseite des Gefrierfachs bildenden Platinenteils verbunden ist,
**dadurch gekennzeichnet,**
**daß** die Blechplatine (1) die Gestalt eines H-förmigen Zuschnitts mit einem Mittelsteg (2) und Seitenteilen (3, 4) besitzt, dessen Mittelsteg (2) die Rückseite des Gefrierfachs bildet,
**daß** von dem Mittelsteg (2) die Seitenteile (3, 4) etwa rechtwinkelig und von diesen die den Mittelsteg überragenden Schenkel (5, 6, 7, 8) etwa rechtwinkelig aufeinander zu abgebogen sind, und
**daß** der Verbindungssteg (9) ein Seitenteil (4) durchsetzt und von diesem durch Freischnitte getrennt ist.

2. Verdampfer nach Anspruch 1, **dadurch gekennzeichnet, daß** jeder Kältemittelkanalabschnitt in den Biegezonen in zwei zueinander parallelen Kanalabschnitte verzweigt ist.

## Claims

1. Combined evaporator for the freezing compartment and the refrigerating compartment of a domestic refrigerator, said evaporator extending over five sides of the freezing compartment and being bent out of a two-ply sheet-metal bar (1) provided with refrigerant ducts, the bar part (10) for the refrigerating compartment being connected centrally by means of a connecting web (9) to one side of the bar part forming the rear side of the freezing compartment, **characterized in that** the sheet-metal bar (1) is in the form of an H-shaped blank with a middle web (2) and with side parts (3, 4), the middle web (2) of said blank forming the rear side of the freezing compartment, **in that** the side parts (3, 4) are bent away from the middle web (2) approximately at right angles and the legs (5, 6, 7, 8) projecting beyond the middle web are bent away from said side parts towards one another approximately at right angles, and **in that** the connecting web (9) passes through one side part (4) and is separated from the latter by clearance cuts.

2. Evaporator according to Claim 1, **characterized in that** each refrigerant-duct portion in the bending zones is branched into two duct portions parallel to one another.

## Revendications

1. Evaporateur combiné d'un compartiment de congélation et d'un compartiment de réfrigération d'un réfrigérateur ménager qui s'étend sur cinq côtés du compartiment de congélation et qui est plié à partir d'une platine en tôle en deux couches (1) pourvue de canaux de fluide frigorigène, où la partie de platine (10) pour le compartiment de réfrigération est reliée au milieu par une baguette de liaison (9) à un côté de la partie de platine formant le côté arrière du compartiment de congélation, **caractérisé en ce que** la platine en tôle (1) a la forme d'une pièce découpée en H avec une baguette médiane (2) et des parties latérales (3, 4) dont la baguette médiane (2) forme le côté arrière du compartiment de congélation, **en ce que** à partir de la baguette médiane (2), les parties latérales (3, 4) sont pliées à peu près à angle droit, et à partir de celles-ci les branches (5, 6, 7, 8) faisant saillie sur la baguette médiane sont pliées à peu près à angle droit les unes vers les autres et **en ce que** la baguette de liaison (9) traverse une partie latérale (4) et est séparée de celle-ci par des découpures libres.

2. Evaporateur selon la revendication 1, **caractérisé en ce que** chaque tronçon de canal de fluide frigorigène est ramifié dans les zones de pliage en deux sections de canal parallèles l'une à l'autre.
